# EUROPÄISCHE PATENTSCHRIFT

(11) **EP 0 450 272 B1**
(45) Veröffentlichungstag und Bekanntmachung des Hinweises auf die Patenterteilung: **21.09.1994**
(21) Anmeldenummer: 91100984.3
(22) Anmeldetag: 25.01.1991
(51) Int. Cl.: F04D 29/28, F04D 29/42, F04D 17/16

(54) **Radialgebläse mit Innenspirale**
Radial fan with an internal spiral
Ventilateur radial avec volute interne

(30) Priorität: 28.03.1990 DE 4009869
(43) Veröffentlichungstag der Anmeldung: 09.10.1991
(73) Patentinhaber: ebm Elektrobau Mulfingen GmbH & Co., D-74671 Mulfingen (DE)
(72) Erfinder: Reinhardt, Wilhelm, W-7187 Schrozberg-Gütbach (DE); Voss, Horst, W-7118 Künzelsau (DE)
(74) Vertreter: Patentanwälte Dr. Solf & Zapf

(56) Entgegenhaltungen:
- EP-A- 0 316 470
- FR-A- 1 244 749
- FR-A- 2 335 714
- FR-A- 2 340 509
- GB-A- 321 847
- GB-A- 1 416 882
- US-A- 2 240 653
- US-A- 3 638 470

## Beschreibung

Die vorliegende Erfindung betrifft ein Radialgebläse zum Fördern von insbesondere gasförmigen Medien, bestehend aus einem Gehäuse mit einer Umfangswandung, einer vorderen und einer hinteren Stirnwandung, einer Einlaßöffnung in der vorderen Stirnwandung und einer Ausblasöffnung im Bereich der Umfangswandung, sowie aus einem innerhalb des Gehäuses um eine Drehachse drehbar angeordneten Radial-Laufrad, welches eine mit einer Antriebswelle verbundene, hintere Deckscheibe mit im wesentlichen radial angeordneten, sich in axialer Richtung von der hinteren Deckscheibe in Richtung der vorderen Stirnwandung erstreckenden Radial-Laufschaufeln sowie eine mit den Laufschaufeln auf deren der hinteren Deckscheibe axial gegenüberliegenden Seite verbundene, etwa senkrecht zur Drehachse verlaufende, vordere Deckscheibe mit einer im Bereich der Gehäuse-Einlaßöffnung angeordneten Einströmöffnung aufweist, wobei innerhalb des Gehäuses auf der in axialer Richtung der vorderen Deckscheibe abgekehrten Seite neben dem Laufrad eine in Richtung des Laufrades offene, sich in Laufrad-Drehrichtung erweiternde, in die Ausblasöffnung übergehende Innenspiralkammer gebildet ist.

Ein derartiges Radialgebläse ist in der EP-A1-0 316 470 (Fig. 4) beschrieben. Aufgrund der innerhalb des Gehäuses gebildeten, in axialer Richtung neben dem Laufrad angeordneten Innenspiralkammer kann die äußere Umfangswandung des Gehäuses zylindrisch und mit kleinen Abmessungen ausgebildet sein. Bei dem bekannten Radialgebläse enden die Laufschaufeln des Laufrades mit ihren in radialer Richtung äußeren Enden in unmittelbarer Nähe vor der Innenfläche der Gehäuse-Umfangswandung, wobei die der Innenspiralkammer zugekehrte, hintere Deckscheibe eine kreisringförmige, in axialer Richtung in die Innenspiralkammer mündende Öffnung aufweist. Aufgrund dieser Ausgestaltung hat sich das bekannte Radialgebläse insbesondere hinsichtlich einer geringen Geräuschentwicklung gut bewährt. Allerdings besteht für manche Anwendungsfälle, wie beispielsweise bei der Luft- und/oder Gaszufuhr bzw. bei der Abgasabführung von gasbeheizten Kesseln, die Forderung nach besonders hohem Druck bei möglichst steiler Druck/Volumenstrom-Kennlinie, damit sich bei einer Veränderung des Druckes der Volumenstrom des zu fördernden Mediums (z.B. Frischluft, Abgase oder Luft/Gas-Gemisch) nur sehr wenig ändert.

Die GB-A-321 847 beschreibt ein ähnliches Radial- bzw. Zentrifugalgebläse, welches allerdings insofern nicht gattungsidentisch ist, als dieses keine durch eine innere, sich axial erstreckende und in umfänglicher Richtung spiralförmig verlaufende Wandung begrenzte Innenspiralkammer aufweist. Vielmehr wird hier eine Querschnittserweiterung einer in die Ausblasöffnung übergehenden Kammer durch eine dem Laufrad abgekehrte, sich radial bzw. senkrecht zur Laufradachse erstreckende Wandung erreicht, indem diese Wandung in Umfangsrichtung derart nach Art einer Schraubenlinie schräg verläuft, daß sich ihr Abstand vom Laufrad in dessen Drehrichtung vergrößert. Das Laufrad dieses bekannten Gebläses besitzt aber ebenfalls zwei Deckscheiben, wobei die vordere, der erwähnten, zur Kammererweiterung schräg verlaufenden Gehäusewandung abgekehrte Deckscheibe in ihrem äußeren Umfangsbereich in die axiale, d.h. zur Drehebene senkrechte Richtung gekrümmt ist. Hierdurch soll eine Umlenkung des geförderten Mediums mit möglichst geringem Reibungs- bzw. Strömungswiderstand erreicht werden. Nachteilig ist hierbei allerdings, daß zwischen den beiden Deckscheiben - im Vergleich zu dem dem Laufrad zugekehrten Öffnungsquerschnitt der in die Ausblasöffnung übergehenden Kammer - nur ein relativ geringer Ausströmquerschnitt für das Medium gebildet ist, so daß sich auch dieses bekannte Gebläse nicht für alle Anwendungsfälle eignet, insbesondere nicht für solche Anwendungsfälle, bei denen es auf einen besonders hohen Druck bei möglichst steiler Druck/Volumenstrom-Kennlinie ankommt.

Demzufolge liegt der vorliegenden Erfindung die Aufgabe zugrunde, ein Radialgebläse zu schaffen, bei dem ein hoher Druck sowie eine steile Druck/Volumenstrom-Kennlinie erreicht werden können.

Erfindungsgemäß wird dies durch die kennzeichnenden Merkmale des Patentanspruches 1 erreicht. Vorteilhafte Weiterbildungen der Erfindung sind in den abhängigen Ansprüchen 2 bis 21 enthalten.

Erfindungsgemäß ist somit einerseits - in an sich bekannter Weise - vorgesehen, daß die vordere Deckscheibe des Laufrades in ihrem äußeren Umfangsbereich über einen schalenartig gewölbten, im Axialschnitt gesehen bogenförmigen Übergangsbereich in einen sich etwa axial in Richtung der Innenspiralkammer erstreckenden, äußeren Ringsteg übergeht. In Kombination hiermit ist nun aber ferner erfindungsgemäß vorgesehen, daß die der Innenspiralkammer zugekehrte, hintere Deckscheibe des Laufrades einen derart kleinen Außendurchmesser aufweist, daß sie zur axialen Projektion der Öffnung der Innenspiralkammer überlappungsfrei angeordnet ist.

Durch die erfindungsgemäße Ausgestaltung wird einerseits eine gute und verlustarme Umlenkung der Strömung innerhalb des Laufrades von der radialen Richtung in die axiale, in die Innenspiralkammer übergehende Richtung erreicht, wobei andererseits vorteilhafterweise das zu fördernde Medium aus dem Laufrad in axialer Richtung über die gesamte Öffnungsweite der Innenspiralkammer strömen kann, so daß die Strömung in diesem Bereich praktisch verlustfrei ist. Daher kann - praktisch als "Kombinationswirkung" - eine besonders steile Kennlinie erreicht werden.

Es ist zudem zweckmäßig, wenn das in radialer Richtung von dem äußeren Ringsteg der vorderen Deckscheibe begrenzte Laufrad die axiale Projektion der Innenspiralkammer etwa ganz überdeckt. Hiermit ist zwischen dem Außenumfang der hinteren Deckscheibe und dem äußeren Ringsteg der vorderen Deckscheibe ein kreisringförmiger Öffnungsquerschnitt gebildet, der erfindungsgemäß größer als der oder zumindest gleich dem Öffnungsquerschnitt der Innenspiralkammer ist. Die beiden Öffnungsquerschnitte liegen einander in axialer Richtung gegenüber, wodurch für die Strömung des Mediums aus dem Laufrad heraus und in die Innenspiralkammer hinein ein maximaler Querschnitt zur Verfügung steht.

In einer vorteilhaften Weiterbildung der Erfindung geht die vordere Deckscheibe auch im Bereich ihrer Einströmöffnung über einen im Axialschnitt gesehen bogenförmigen Bereich in einen sich etwa radial in Richtung der Gehäuse-Einlaßöffnung erstreckenden, die Einströmöffnung umschließenden, inneren Ringsteg über. Hierdurch erfolgt auch in diesem Bereich eine verlustarme Umlenkung des Mediums von der axialen in die radiale Richtung.

Aufgrund der erfindungsgemäßen Ausgestaltung kann eine besonders steile Druck/Volumenstrom-Kennlinie erreicht werden, so daß bei einer Druckänderung, beispielsweise einer Änderung eines Kamindruckes, der Volumenstrom des geforderten Medium nur geringen Änderungen unterworfen ist. Hierdurch kann sich vorteilhafterweise eine Nachregelung der Drehzahl eines Antriebsmotors, d.h. eine Anpassung des Volumenstromes an die neuen Druckverhältnisse, erübrigen.

Das erfindungsgemäße Radialgebläse eignet sich somit insbesondere für eine Verwendung als sog. "Gasgebläse" für gasbeheizte Kesselanlagen. Mit dem erfindungsgemäßen Radialgebläse läßt sich der Wirkungsgrad derartiger Kesselanlagen steigern. Die relativ hohen Strömungswiderstände innerhalb der Kesselanlagen werden vorteilhafterweise aufgrund des erreichten, hohen Druckes überwunden.

Weitere vorteilhafte Ausgestaltungen der Erfindung sind in den Unteransprüchen sowie der folgenden Beschreibung enthalten.

Anhand eines in der Zeichnung dargestellten Ausführungsbeispiels soll im folgenden die Erfindung näher erläutert werden. Dabei zeigen:
- Fig. 1: eine Ansicht eines erfindungsgemäßen Radialgebläses in Richtung auf die Ausblasöffnung, d.h. in Pfeilrichtung I gemäß Fig. 2,
- Fig. 2: eine Ansicht auf die Antriebsseite in Pfeilrichtung II gemäß Fig. 1,
- Fig. 3: einen Axialschnitt durch das erfindungsgemäße Radialgebläse längs der Linie III-III in Fig. 2,
- Fig. 4: einen Querschnitt durch das Laufrad des erfindungsgemäßen Radialgebläses längs der Linie IV-IV in Fig. 3 ohne Darstellung des Gehäuses und
- Fig. 5: ein Diagramm mit Darstellung der Druck/Volumenstrom -Kennlinie.

In den verschiedenen Figuren der Zeichnung sind gleiche Teile stets mit den gleichen Bezugsziffern bezeichnet.

Ein erfindungsgemäßes Radialgebläse 2 besteht aus einem Gehäuse 4 mit einer im wesentlichen zylindrischen bzw. hohlzylindrischen Umfangswandung 6, einer vorderen Stirnwandung 8 und einer hinteren Stirnwandung 10. Das Gehäuse 4 weist weiterhin eine axiale Einlaßöffnung 12 in der vorderen Stirnwandung 8 sowie eine in zu der Umfangswandung 6 etwa tangentialer Richtung offene Ausblasöffnung 14 auf.

Wie sich insbesondere aus Fig. 3 und 4 ergibt, ist innerhalb des Gehäuses 4 konzentrisch zu der Umfangswandung 6 sowie um eine Drehachse 16 drehbar ein Radial-Laufrad 20 angeordnet, welches eine kreisförmige, z.B. über eine Nabe 21 mit einer Antriebswelle 22 verbundene, hintere Deckscheibe 24 mit im wesentlichen radial angeordneten, sich in axialer Richtung von der hinteren Deckscheibe 24 nach vorne erstreckenden, auf ihrem Umfang verteilt angeordneten Radial-Laufschaufeln 26 besitzt. Weiterhin weist das Laufrad 20 auch eine mit den Laufschaufeln 26 auf deren der hinteren Deckscheibe 24 axial gegenüberliegenden Seite verbundene, vordere Deckscheibe 28 auf.

In dem dargestellten Ausführungsbeispiel sind die Laufschaufeln 26 vorwärts gekrümmt ausgebildet, was vorteilhafterweise bei geringem Laufgeräusch eine hohe Förderleistung gewährleistet. Jedoch ist die Erfindung hierauf keineswegs beschränkt, sondern das Laufrad 20 kann ebenfalls rückwärts gekrümmte oder gerade auslaufende Laufschaufeln 26 besitzen. Dabei können die Laufschaufeln 26 weiterhin eine in axialer Richtung gemessene Schaufeltiefe aufweisen, die in radialer Richtung von innen nach außen abnimmt oder aber im wesentlichen konstant ist.

Die Antriebswelle 22 erstreckt sich durch die hintere Stirnwandung 10 des Gehäuses 4 hindurch und ist mit einem an dieser Stirnwandung 10 befestigten Antriebsmotor 30 verbunden, der vorzugsweise ein kollektorloser Gleichstrommotor ist. Allerdings sind auch andere Motorarten möglich.

Die Laufschaufeln 26 liegen mit ihren in radialer Richtung inneren Enden 31 auf dem Umfang eines im Querschnitt kreisförmigen, axialen Einlasses 32, der mit der kreisförmigen Einlaßöffnung 12 der vorderen Stirnwandung 8 in axialer Richtung (Achse 16) im wesentlichen fluchtet. Die vordere Deckscheibe 28 besitzt eine ebenfalls kreisförmige Einströmöffnung 34, die im dargestellten Ausführungsbeispiel einen etwas größeren Durchmesser als die Einlaßöffnung 12 aufweist, so daß sich die Laufschaufeln 26 mit ihren inneren Enden 31 über die vordere Deckscheibe 28 hinaus nach innen erstrecken (siehe Fig. 3 und 4). Die Mittelpunkte der Öffnungen 12 und 34 sowie die Mittelachse des Einlasses 32 liegen dabei auf der Drehachse 16. Die vordere Deckscheibe 28 ist folglich - bedingt durch die Einströmöffnung 34 - kreisringscheibenförmig ausgebildet.

Innerhalb des Gehäuses 4 ist auf der in axialer Richtung dem Motor 30 zugekehrten Seite des Laufrades 20 durch eine von der hinteren Stirnwandung 10 ausgehende, sich axial von dem Laufrad 20 weg erstreckende Gehäusewandung 10a sowie eine sich an diese anschließende, sich radial nach außen erstreckende Gehäusewandung 10b (siehe insbesondere Fig. 2 und 3) eine Innenspiralkammer 36 gebildet, die sich in Laufrad-Drehrichtung (Pfeil 38 in Fig. 2 und 4) im Querschnitt erweitert und in die Ausblasöffnung 14 übergeht. Hierzu verläuft die axiale Gehäusewandung 10a gemäß Fig. 2 etwa spiralförmig. Es ergibt sich durch diese Ausgestaltung im Bereich der hinteren Stirnwandung 10 eine von der Innenspiralkammer 36 (Wandungen 10a und 10b) umschlossene Vertiefung, in der der an der Stirnwandung 10 befestigte Motor 30 sitzt. Dies führt zu einer kurzen axialen Baulänge des erfindungsgemäßen Radialgebläses 2.

Das Gehäuse 4 ist zweiteilig ausgebildet, wobei die Umfangswandung 6 mit der vorderen Stirnwandung 8 ein Gehäusevorderteil 42 und die hintere Stirnwandung 10 mit den Gehäusewandungen 10a und 10b einen Gehäusedeckel 44 bilden. Der Gehäusedeckel 44 ist lösbar mit dem Gehäusevorderteil 42 verbunden; nähere Einzelheiten hierzu werden im folgenden noch erläutert werden.

Die Ausblasöffnung 14 des Gehäuses 4 ist aufgrund des axialen Versatzes der Innenspiralkammer 36 gegenüber dem Laufrad 20 ebenfalls in axialer Richtung versetzt zu dem Laufrad 20 angeordnet. Dabei ist die Ausblasöffnung 14 als in der Gehäuse-Umfangswandung 6 i.w. tangential angeordneter bzw. angeformter Ausblasstutzen 46 ausgebildet, der vorzugsweise einen rechteckigen Strömungsquerschnitt aufweist. Dabei besitzt der Ausblasstutzen 46 eine vordere, zur Ausblasrichtung (Pfeil 47 in Fig. 2) senkrechte Endwandung 48, die sich flanschartig über den Ausblasquerschnitt bzw. die Ausblasöffnung 14 hinaus erstreckt und Befestigungslöcher 49 aufweist.

Wie insbesondere der Fig. 3 zu entnehmen ist, geht nun erfindungsgemäß die vordere Deckscheibe 28 des Laufrades 20 in ihrem äußeren Umfangsbereich über einen schalenartig gewölbten, im dargestellten Axialschnitt gesehen bogenförmigen Übergangsbereich 52 in einen sich etwa axial in Richtung der Innenspiralkammer 36 erstreckenden, äußeren Ringsteg 54 über. Im dargestellten Ausführungsbeispiel endet dieser äußere Ringsteg 54 bereits vor den in axialer Richtung der Innenspiralkammer 36 zugekehrten Radialkanten der Laufschaufeln 26. Alternativ hierzu ist es jedoch ebenfalls denkbar, daß sich der Ringsteg 43 axial vollständig über die äußeren Endkanten der Radial-Laufschaufeln 26 erstreckt. Wesentlich ist lediglich, daß das Ende des Ringsteges 54 etwa in axialer Richtung, d.h. in Richtung der Innenspiralkammer 36 weist, damit eine gute Umlenkung des Mediums aus der radialen in die axiale Richtung erfolgt.

Wie ebenfalls in Fig. 3 erkennbar ist, besitzt die hintere Deckscheibe 24 des Laufrades 20 einen derart kleinen Außendurchmesser, daß sie mit dem axial dem Laufrad 20 zugekehrten Öffnungsquerschnitt der Innenspiralkammer 36 vollständig überlappungsfrei ist. Dies bedeutet, daß die hintere Deckscheibe 24 mit ihrem Außenumfang nicht in den Bereich der Innenspiralkammer 36 hineinragt, so daß vorteilhafterweise das zu fördernde Medium mit optimaler, d.h. praktisch verlustfreier Umlenkung in die Innenspiralkammer 36 einströmen kann. Hierzu ist es zudem zweckmäßig, wenn das in radialer Richtung von dem äußeren Ringsteg 54 der vorderen Deckscheibe 28 begrenzte Laufrad 20 einen derartigen Außendurchmesser aufweist, daß es den größten Durchmesser der Innenspiralkammer 36 im wesentlichen vollständig überdeckt.

Gemäß Fig. 3 besitzt die vordere Deckscheibe 28 einen die Einströmöffnung 34 umschließenden, sich etwa axial in Richtung der Gehäuse-Einlaßöffnung 12 erstreckenden, inneren Ringsteg 56, wobei die Deckscheibe 28 vorteilhafterweise wiederum über einen im Axialschnitt gesehen bogenförmigen Bereich 58 in diesen inneren Ringsteg 56 übergeht. Hierdurch ist auch in diesem Bereich eine nahezu verlustfreie Umlenkung des Mediums aus der axialen in die radiale Richtung gewährleistet. In diesem Zusammenhang ist weiterhin zweckmäßig, wenn die Nabe 21 der hinteren Deckscheibe 24 sich ausgehend von der Deckscheibe 24 in axialer Richtung insbesondere im Querschnitt etwa bogenförmig, und zwar konkav, verjüngt. Diese Ausgestaltung trägt in Verbindung mit dem bogenförmigen Bereich 58 und dem inneren Ringsteg 56 der vorderen Deckscheibe 28 zu einer besonders guten Strömungsführung für das zu fördernde Medium bei.

Das Laufrad 20 besteht erfindungsgemäß einschließlich der vorderen Deckscheibe 28 sowie der hinteren Deckscheibe 24 mit der Nabe 21 einstückig aus Kunststoff. Hierzu ist es zweckmäßig, wenn der Außendurchmesser der hinteren Deckscheibe 24 zumindest geringfügig kleiner als der Innendurchmesser der Einströmöffnung 34 bzw. des inneren Ringsteges 56 der vorderen Deckscheibe 28 ist. Auf diese Weise ist eine einfache Entformung des Kunststoff-Formteiles möglich, indem die Formwerkzeuge lediglich axial auseinandergezogen zu werden brauchen.

Gemäß Fig. 1 und 3 weist die vordere Stirnwandung 8 des Gehäuses 4 einen die Einlaßöffnung 12 umschließenden, sich axial von dem Laufrad 20 weg erstreckenden Ansaugstutzen 60 auf. Wie insbesondere in Fig. 3 erkennbar ist, endet der innere Ringsteg 56 der vorderen Deckscheibe 28 in nur geringem Abstand vor dem Ansaugstutzen 60. Dabei ist der Ansaugstutzen 60 innenseitig derart geformt, daß sich ein stetiger Übergang zwischen dem inneren Ringsteg 56 und dem Ansaugstutzen 60, d.h. zwischen der Einlaßöffnung 12 und der Einströmöffnung 34, ergibt. Auch dies trägt zu einem geringen Strömungswiderstand und damit zu der angestrebten, steilen Kennlinie bei.

Zweckmäßigerweise ist das Gehäuse 4, d.h. das Gehäusevorderteil 42, im Übergangsbereich zwischen der vorderen Stirnwandung 8 und der Umfangswandung 6 mit geringem Abstand etwa dem schalenartigen Verlauf der vorderen Deckscheibe 28 angepaßt.

Wie oben bereits kurz erwähnt, ist der Gehäusedeckel 44 lösbar, aber vorzugsweise auch gasdicht abgedichtet mit dem Gehäusevorderteil 42 verbunden. Gemäß Fig. 3 weist der Gehäusedeckel 44 hierzu eine umfängliche, axiale Nut 62 auf, in die unter Zwischenlage einer Dichtung 64 die Gehäuse-Umfangswandung 6 des Gehäusevorderteils 42 mit ihrer Endkante 66 eingreift. Als Dichtung 64 eignet sich beispielsweise ein Dichtring oder eine Dichtschnur aus einem elastischen Material. Aufgrund dieser Ausgestaltung eignet sich das erfindungsgemäße Radialgebläse 2 besonders auch für sogenannte "geschlossene Systeme", wobei das Radialgebläse über ein dicht mit dem Ansaugstutzen 60 verbundenes Ansaugrohr Luft ansaugt. Im oder vor dem Radialgebläse wird dann ein gasförmiger Brennstoff dazugemischt. Dieses Gas/Luft-Gemisch gelangt über eine gasdicht mit dem Ausblasstutzen 46 verbundene Leitungsverbindung in einen Brennerraum und wird hier verbrannt. Die Abgase werden - bedingt durch die Förderleistung des Radialgebläses - über einen Wärmetauscher gedrückt sowie über ein Abgasrohr abgeführt.

Gemäß Fig. 1 bis 3 ist der Gehäusedeckel 44 erfindungsgemäß über mindestens zwei, im dargestellten Ausführungsbeispiel jedoch über drei gleichmäßig über den Umfang des Gehäuses 4 verteilt angeordnete, schnappbare Formschlußverbindungen 70 mit dem Gehäusevorderteil 42 verbunden. Wie insbesondere in Fig. 1 und 3 erkennbar ist, weist jede Formschlußverbindung 70 einen sich von dem Gehäusedeckel 44 axial über die Umfangswandung 6 des Gehäuses 4 bzw. des Gehäusevorderteils 42 erstreckenden, in radialer Richtung federelastischen Rastarm 72 auf, der mit einer Rastkante 74 einen radialen Ansatz 76 der Umfangswandung 6 rastend formschlüssig hintergreift.

Hierbei ist die Rastkante 74 im dargestellten Ausführungsbeispiel von einem Öffnungsrand einer insbesondere rechteckigen Rastöffnung 78 des Rastarmes 72 gebildet. Die radialen Ansätze 76 der Umfangswandung 6 besitzen auf ihrer dem Gehäusedeckel 44 zugekehrten Seite jeweils eine Auflaufschrägfläche 80 (Fig. 3), so daß beim Aufsetzen des Gehäusedeckels 44 auf das Gehäusevorderteil 52 die Rastarme 72 über die Auflaufschrägflächen 80 federelastisch nach außen gebogen werden, bis sie mit ihren Rastkanten 74 die radialen Ansätze 76 hintergreifen (einschnappen).

Im dargestellten Ausführungsbeispiel gemäß Fig. 3 ist die Nabe 21 der hinteren Deckscheibe 24 über eine radial angeordnete Madenschraube 82 drehfest mit der Antriebswelle 22 verbunden. Alternativ hierzu kann die Nabe 21 beispielsweise auch über eine Rastverbindung drehfest mit der Antriebswelle 22 verbunden sein.

Für die vorliegende Erfindung ist es besonders vorteilhaft, wenn der Motor 30 als kollektorloser Gleichstrommotor ausgebildet ist. Dies hat einerseits den Vorteil, daß Drehzahlen > 3000 U/min ohne weiteres möglich sind, und daß zum anderen aufgrund der Motorkennlinie eine mögliche Belastungsänderung des Motors auch nur eine geringe Drehzahländerung zur Folge hat. Somit hat dies ebenfalls einen positiven Einfluß auf die angestrebte steile Kennlinie des Radialgebläses.

Das Gehäuse 4 kann ebenso wie das Laufrad 20 aus Kunststoff bestehen. Für den bevorzugten Anwendungsfall des erfindungsgemäßen Radialgebläses 2 ist es jedoch von besonderem Vorteil, wenn das Gehäuse 4 aus Metall besteht. Dabei besteht das Gehäusevorderteil 42 vorzugsweise aus Aluminium-Druckguß. Der Gehäusedeckel 44 ist zweckmäßigerweise aus einem tiefgezogenen Blech, vorzugsweise einem feueraluminierten Feinblech (FAL-Blech), gebildet. Aufgrund dieser Materialien eignet sich das erfindungsgemäße Radialgebläse 2 besonders gut zum Fördern von Brenngas/Luft-Gemischen, da bei derartigen Medien sogenannte Verpuffungen auftreten können.

In Fig. 5 ist beispielhaft ein Druck/Volumenstrom-Kennlinien-Diagramm dargestellt, in dem die steile Kennlinie des erfindungsgemäßen Radialgebläses mit A bezeichnet ist, während der Buchstabe B eine strichpunktiert eingezeichnete, flachere Kennlinie eines herkömmlichen Gebläses bezeichnet. Aus diesem Diagramm läßt sich sehr deutlich erkennen, daß bei einer bestimmten Druckänderung Δp bei dem erfindungsgemäßen Radialgebläse eine außerordentlich kleine Änderung ΔV des Volumenstromes (m³/h) zu verzeichnen ist. Demgegenüber tritt bei der gleichen Druckänderung Δp bei einem herkömmlichen Gebläse (Kennlinie B) eine sehr viel größere Volumenstromänderung ΔV′ auf.

## Patentansprüche

1. Radialgebläse (2) zum Fördern von insbesondere gasförmigen Medien, bestehend aus einem Gehäuse (4) mit einer Umfangswandung (6), einer vorderen und einer hinteren Stirnwandung (8, 10), einer Einlaßöffnung (12) in der vorderen Stirnwandung (8) und einer Ausblasöffnung (14) im Bereich der Umfangswandung (6), sowie aus einem innerhalb des Gehäuses (4) um eine Drehachse (16) drehbar angeordneten Radial-Laufrad (20), welches eine mit einer Antriebswelle (22) verbundene, hintere Deckscheibe (24) mit im wesentlichen radial angeordneten, sich in axialer Richtung von der hinteren Deckscheibe (24) in Richtung der vorderen Stirnwandung (8) erstreckenden Radial-Laufschaufeln (26) sowie eine mit den Laufschaufeln (26) auf deren der hinteren Deckscheibe (24) axial gegenüberliegenden Seite verbundene, etwa senkrecht zur Drehachse verlaufende, vordere Deckscheibe (28) mit einer im Bereich der Gehäuse-Einlaßöffnung (12) angeordneten Einströmöffnung (34) aufweist, wobei innerhalb des Gehäuses (4) auf der in axialer Richtung der vorderen Deckscheibe (28) abgekehrten Seite neben dem Laufrad (20) eine in Richtung des Laufrades (20) offene, sich in Laufrad-Drehrichtung erweiternde, in die Ausblasöffnung (14) übergehende Innenspiralkammer (36) gebildet ist,
**dadurch gekennzeichnet**, daß die vordere Deckscheibe (28) des Laufrades (20) in ihrem äußeren Umfangsbereich über einen schalenartig gewölbten, im Axialschnitt gesehen bogenförmigen Übergangsbereich (52) in einen sich etwa axial in Richtung der Innenspiralkammer (36) erstreckenden, äußeren Ringsteg (54) übergeht, wobei die hintere Deckscheibe (24) des Laufrades (20) einen derartigen Außendurchmesser aufweist, daß sie zur axialen Projektion der Innenspiralkammer (36) überlappungsfrei angeordnet ist.

2. Radialgebläse nach Anspruch 1,
**dadurch gekennzeichnet**, daß das in radialer Richtung von dem äußeren Ringsteg (54) der vorderen Deckscheibe (28) begrenzte Laufrad (20) die axiale Projektion der Innenspiralkammer (36) etwa überdeckt.

3. Radialgebläse nach Anspruch 1 oder 2,
**dadurch gekennzeichnet**, daß die vordere Deckscheibe (28) im Bereich ihrer Einströmöffnung (34) über einen im Axialschnitt gesehen bogenförmigen Bereich (58) in einen sich etwa axial in Richtung der Gehäuse-Einlaßöffnung (12) erstreckenden, die Einströmöffnung (34) umschließenden, inneren Ringsteg (56) übergeht.

4. Radialgebläse nach einem oder mehreren der Ansprüche 1 bis 3,
**dadurch gekennzeichnet**, daß der Außendurchmesser der hinteren Deckscheibe (24) kleiner als der Innendurchmesser der Einströmöffnung (34) der vorderen Deckscheibe (28) ist.

5. Radialgebläse nach einem oder mehreren der Ansprüche 1 bis 4,
**dadurch gekennzeichnet**, daß sich die Laufschaufeln (26) mit ihren inneren Enden (31) über die vordere Deckscheibe (28) hinaus nach innen erstrecken.

6. Radialgebläse nach einem oder mehreren der Ansprüche 1 bis 5,
**dadurch gekennzeichnet**, daß die vordere Stirnwandung (8) des Gehäuses (4) einen die Einlaßöffnung (12) umschließenden, sich axial von dem Laufrad (20) weg erstreckenden Ansaugstutzen (60) aufweist.

7. Radialgebläse nach Anspruch 6,
**dadurch gekennzeichnet**, daß der Ansaugstutzen (60) innenseitig derart ausgebildet und mit geringem Abstand zu dem inneren Ringsteg (56) der vorderen Deckscheibe (28) angeordnet ist, daß sich ein stetiger Übergang zwischen der Gehäuse-Einlaßöffnung (12) und der Laufrad-Einströmöffnung (34) ergibt.

8. Radialgebläse nach einem oder mehreren der Ansprüche 1 bis 7,
**dadurch gekennzeichnet**, daß das Gehäuse (4) im Übergangsbereich zwischen der vorderen Gehäuse-Stirnwandung (8) und der Umfangswandung (6) mit geringem Abstand etwa dem schalenartigen Verlauf der vorderen Deckscheibe (28) angepaßt ist.

9. Radialgebläse nach einem oder mehreren der Ansprüche 1 bis 8,
**dadurch gekennzeichnet**, daß das Gehäuse (4) zweiteilig aus einem Gehäusevorderteil (42) und einem Gehäusedeckel (44) gebildet ist.

10. Radialgebläse nach Anspruch 9,
**dadurch gekennzeichnet**, daß der Gehäusedeckel (44) lösbar und vorzugsweise gasdicht abgedichtet mit dem Gehäusevorderteil (42) verbunden ist.

11. Radialgebläse nach Anspruch 10,
**dadurch gekennzeichnet**, daß der Gehäusedeckel (44) eine umfängliche, axiale Nut (62) aufweist, in die vorzugsweise unter Zwischenlage einer Dichtung (64) die Gehäuse-Umfangswandung (6) des Gehäusevorderteils (42) mit ihrer Endkante (66) eingreift.

12. Radialgebläse nach einem oder mehreren der Ansprüche 9 bis 11,
**dadurch gekennzeichnet**, daß der Gehäusedeckel (44) über mindestens zwei, vorzugsweise drei gleichmäßig über den Umfang des Gehäuses (4) verteilt angeordnete, schnappbare Formschlußverbindungen (70) mit dem Gehäusevorderteil (42) verbunden ist.

13. Radialgebläse nach Anspruch 12,
**dadurch gekennzeichnet**, daß jede Formschlußverbindung (70) einen sich von dem Gehäusedeckel (44) axial über die Umfangswandung (6) erstreckenden Rastarm (72) aufweist, der mit einer Rastkante (74) einen radialen Ansatz (76) der Umfangswandung (6) rastend formschlüssig hintergreift.

14. Radialgebläse nach Anspruch 13,
**dadurch gekennzeichnet**, daß der bzw. jeder radiale Ansatz (74) der Umfangswandung (6) auf seiner dem Gehäusedeckel (44) zugekehrten Seite eine Auflaufschrägfläche (80) aufweist.

15. Radialgebläse nach einem oder mehreren der Ansprüche 1 bis 14,
**dadurch gekennzeichnet**, daß die hintere Deckscheibe (24) des Laufrades (20) eine mittels einer radialen Madenschraube (82) oder einer Rastverbindung drehfest mit der Antriebswelle (22) verbundene Nabe (21) aufweist.

16. Radialgebläse nach einem oder mehreren der Ansprüche 1 bis 15,
**dadurch gekennzeichnet**, daß die Antriebswelle (22) auf ihrer dem Laufrad (20) abgekehrten Seite mit einem Rotor eines an der hinteren Gehäuse-Stirnwand (10) befestigten Elektromotors (30), insbesondere eines kollektorlosen Gleichstrommotors, verbunden ist.

17. Radialgebläse nach einem oder mehreren der Ansprüche 1 bis 16,
**dadurch gekennzeichnet**, daß das Laufrad (20) als einstückiges Kunststoff-Formteil ausgebildet ist.

18. Radialgebläse nach einem oder mehreren der Ansprüche 1 bis 17,
**dadurch gekennzeichnet**, daß das Gehäuse (4) aus Metall besteht.

19. Radialgebläse nach einem oder mehreren der Ansprüche 1 bis 18,
**dadurch gekennzeichnet**, daß das Gehäusevorderteil (42) aus Aluminium-Druckguß besteht.

20. Radialgebläse nach einem oder mehreren der Ansprüche 1 bis 19,
**dadurch gekennzeichnet**, daß der Gehäusedeckel (44) aus tiefgezogenem Blech, vorzugsweise feueraluminiertem Feinblech, besteht.

21. Radialgebläse nach einem oder mehreren der Ansprüche 1 bis 20,
**dadurch gekennzeichnet**, daß das Laufrad (20) vorwärts gekrümmte Laufschaufeln (26) aufweist.

## Claims

1. Radial fan (2) for conveying in particular gaseous mediums, consisting of a housing (4) with a peripheral wall (6), one front end wall and one rear end wall (8, 10), an intake port (12) in the front end wall (8) and an outlet port (14) in the region of the peripheral wall (6), as well as a radial impeller (20) which is disposed so as to be rotatable within the housing (4) about an axis of rotation (16) and which has a rear cover plate (24), which is connected to a drive shaft (22) and has radial rotor blades (26) disposed substantially radially and extending in the axial direction from the rear cover plate (24) in the direction of the front end wall (8), as well as a front cover plate (28), which is connected to the rotor blades (26) on the side thereof lying axially opposite the rear cover plate (24), extends approximately perpendicular to the axis of rotation and has an inlet port (34) disposed in the region of the housing intake port (12), wherein an inner spiral chamber (36) which is open in the direction of the impeller (20), widens in the direction of rotation of the impeller and merges into the outlet port (14) is formed within the housing (4) on the side remote from the front cover plate (28) in the axial direction adjacent to the impeller (20), characterised in that in the the outer peripheral region thereof the front cover plate (28) of the impeller (20) merges by way of a dished transition region (52) which is arcuate when viewed in axial section into an outer annular flange (54) which extends approximately axially in the direction of the inner spiral chamber (36), the rear cover plate (24) of the impeller (20) having an external diameter such that it is disposed without overlap with respect to the axial projection of the inner spiral chamber (36).

2. Radial fan according to Claim 1, characterised in that the impeller (20) defined in the radial direction by the outer annular flange (54) of the front cover plate (28) approximately covers the axial projection of the inner spiral chamber (36).

3. Radial fan according to Claim 1 or 2, characterised in that in the region of the inlet port (34) thereof the front cover plate (28) merges by way of a region (58) which is arcuate when viewed in axial section into an inner annular flange (56) which extends approximately axially in the direction of the housing intake port (12) and surrounds the inlet port (34).

4. Radial fan according to one or more of Claims 1 to 3, characterised in that the external diameter of the rear cover pate (24) is smaller than the internal diameter of the inlet port (34) of the front cover plate (28).

5. Radial fan according to one or more of Claims 1 to 4, characterised in that the inner ends (31) of the rotor blades (26) extend inwards beyond the front cover plate (28).

6. Radial fan according to one or more of Claims 1 to 5, characterised in that the front end wall (8) of the housing (4) has an intake connection (60) which surrounds the intake port (12) and extends axially away from the impeller (20).

7. Radial fan according to Claim 6, characterised in that the intake connection (60) is constructed internally and disposed a small distance from the inner annular flange (56) of the front cover plate (28) in such a way that a continuous transition is produced between the housing intake port (12) and the impeller inlet port (34).

8. Radial fan according to one or more of Claims 1 to 7, characterised in that in the transition region between the front housing end wall (8) and the peripheral wall (6) the housing (4) is adapted approximately to the dished contour of the front cover plate (28) with a slight clearance.

9. Radial fan according to one or more of Claims 1 to 8, characterised in that the housing (4) is constructed in two parts from a front housing part (42) and a housing cover (44).

10. Radial fan according to Claim 9, characterised in that the housing cover (44) is releasably connected to the front housing part (42) and preferably sealed so as to be gas-tight.

11. Radial fan according to Claim 10, characterised in that the housing cover (44) has a peripheral axial groove (52) in which the peripheral housing wall (6) of the front housing part (42) engages with the end edge (66) thereof, preferably with a seal (64) interposed.

12. Radial fan according to one or more of Claims 9 to 11, characterised in that the housing cover (44) is connected to the front housing part (42) by way of at least two, preferably three form-locking snap-in connections (70) distributed regularly over the periphery of the housing (4).

13. Radial fan according to Claim 12, characterised in that each form-locking connection (70) has a locking arm (72) which extends axially from the housing cover (44) over the peripheral wall (6) and engages with a locking edge (74) behind a radial projection (76) on the peripheral (6) so as to lock in a form-locking manner.

14. Radial fan according to Claim 13, characterised in that the or each projection (74) on the peripheral wall (6) has an inclined run-on surface (80) on the side thereof facing the housing cover (44).

15. Radial fan according to one or more of Claims 1 to 14, characterised in that the rear cover plate (24) of the impeller (20) has a boss (21) which is non-rotatably connected to the drive shaft (22) by means of a radial setscrew (82) or a locking connection.

16. Radial fan according to one or more of Claims 1 to 15, characterise din that the drive shaft (22) is connected on the side thereof remote from the impeller (20) to a rotor of an electric motor (30) fixed on the rear end wall (10) of the housing, particularly a collector-less direct-current motor.

17. Radial fan according to one or more of Claims 1 to 16, characterised in that the impeller (20) is constructed as a shaped part made in one piece from plastics material.

18. Radial fan according to one or more of Claims 1 to 17, characterised in that the housing (4) is made from metal.

19. Radial fan according to one or more of Claims 1 to 18, characterised in that the front housing part (42) is made from aluminium pressure die casting.

20. Radial fan according to one or more of Claims 1 to 19, characterised in that the housing cover (44) is made from deep-drawn sheet metal, preferably furnace-aluminated thin sheet.

21. Radial fan according to one or more of Claims 1 to 20, characterised in that the impeller (20) has rotor blades (26) which are bent forwards.

## Revendications

1. Ventilateur radial (2) pour faire circuler en particulier des agents gazeux, comprenant un boîtier (4) présentant une paroi périphérique (6), des parois antérieure et postérieure (8, 10), une ouverture d'admission (12) dans la paroi antérieure (8) et une bouche de sortie (14) située dans la paroi périphérique (6), ainsi qu'une roue mobile radiale (20) disposée à l'intérieur du boîtier (4) de manière à tourner autour d'un axe de rotation (16), cette roue présentant un disque de recouvrement postérieur (24) relié à un arbre d'entraînement (22) et comportant des pales mobiles radiales (26) disposées sensiblement radialement et s'étendant dans la direction axiale à partir du disque de recouvrement postérieur (24) vers la paroi d'extrémité antérieure (8), ainsi qu'un disque de recouvrement antérieur (28) relié aux pales mobiles (26) du côté axialement opposé au disque de recouvrement postérieur (24) et s'étendant sensiblement perpendiculairement à l'axe de rotation, ce disque de recouvrement antérieur (28) présentant une ouverture d'admission du flux (34) disposée dans la région de l'ouverture d'admission (12) du boîtier, une chambre (36) à volute interne étant formée à l'intérieur du boîtier du côté axialement opposé au disque de recouvrement antérieur (28), à côté de la roue mobile (20), cette chambre étant ouverte dans la direction de ladite roue mobile (20), s'évasant dans la direction de rotation de la roue mobile et étant prolongée par la bouche de sortie (14),
caractérisé en ce que le disque de recouvrement antérieur (28) de la roue mobile (20) est prolongé, dans sa région périphérique extérieure, via un passage de transition (52) infléchi à la manière d'une coupelle, à section axiale en arc, par une nervure annulaire externe (54) s'étendant sensiblement axialement dans la direction de la chambre à volute interne (36), le disque de recouvrement postérieur (24) de la roue mobile (20) ayant un diamètre externe tel qu'il soit disposé sans chevauchement pour une projection axiale de la chambre à volute interne (36).

2. Ventilateur radial selon la revendication 1,
caractérisé en ce que la roue mobile (20), délimitée dans la. direction radiale par la nervure annulaire externe (54) du disque de recouvrement antérieur (28), recouvre sensiblement la projection axiale de la chambre à volute interne (36).

3. Ventilateur radial selon la revendication 1 ou 2,
caractérisé en ce que le disque de recouvrement antérieur (28) est prolongé, dans la région de son ouverture d'admission du flux (34), via une région à section axiale en arc (58), par une nervure annulaire interne (56) qui entoure l'ouverture (34) et s'étend sensiblement axialement dans la direction de l'ouverture d'admission (12) du boîtier.

4. Ventilateur radial selon l'une ou plusieurs des revendications 1 à 3,
caractérisé en ce que le diamètre externe du disque de recouvrement postérieur (24) est inférieur au diamètre interne de l'ouverture d'introduction du flux (34) du disque de recouvrement antérieur (28).

5. Ventilateur radial selon l'une ou plusieurs des revendications 1 à 4,
caractérisé en ce que les extrémités internes (31) des pales mobiles (26) s'étendent vers l'intérieur au-delà du disque de recouvrement antérieur (28).

6. Ventilateur radial selon l'une ou plusieurs des revendications 1 à 5,
caractérisé en ce que la paroi d'extrémité antérieure (8) du boîtier (4) présente un orifice d'aspiration (60) qui entoure l'ouverture d'admission (12) et s'étend axialement dans la direction opposée à la roue mobile (20).

7. Ventilateur radial selon la revendication 6,
caractérisé en ce que l'orifice d'aspiration (60) est disposé à faible distance de la nervure annulaire interne (56) du disque de recouvrement antérieur (28) et agencé à l'intérieur de manière à obtenir une transition sans discontinuité entre l'ouverture d'admission (12) du boîtier et l'ouverture d'admission du flux (34) de la roue mobile.

8. Ventilateur radial selon l'une ou plusieurs des revendications 1 à 7,
caractérisé en ce que le boîtier (4) reproduit sensiblement, dans la région de transition entre la paroi d'extrémité antérieure (8) du boîtier et la paroi périphérique (6), à faible distance, la forme en coupelle du disque de recouvrement antérieur (28).

9. Ventilateur radial selon l'une ou plusieurs des revendications 1 à 8,
caractérisé en ce que le boîtier (4) est constitué de deux parties, à savoir une partie antérieure (42) et un capot (44).

10. Ventilateur radial selon la revendication 9,
caractérisé en ce que le capot (44) du boîtier est relié à la partie antérieure (42) dudit boîtier de manière amovible et de préférence étanche aux gaz.

11. Ventilateur radial selon la revendication 10,
caractérisé en ce que le capot (44) presente une rainure axiale périphérique (62) dans laquelle s'engage, de préférence en intercalant un joint (64), le bord extrême (66) de la paroi périphérique (6) de la partie antérieure (42) du boîtier.

12. Ventilateur radial selon l'une ou plusieurs des revendications 9 à 11,
caractérisé en ce que le capot (44) du boîtier est relié à la partie antérieure (42) de celui-ci par deux, de préférence trois, connexions mécaniques (70) encliquetables réparties régulièrement sur la périphérie du boîtier (4).

13. Ventilateur radial selon la revendication 12,
caractérisé en ce que chaque connexion mécanique (70) présente un bras muni d'une encoche (72) s'étendant depuis le capot (44) axialement sur la paroi périphérique (6), un bord (74) de ce bras s'insérant et étant bloqué mécaniquement derrière une saillie radiale (76) de la paroi périphérique (6).

14. Ventilateur radial selon la revendication 13,
caractérisé en ce que la saillie, respectivement chaque saillie radiale (76), de la paroi périphérique (6) présente, sur son côté en regard du capot (44), une face inclinée de montée (80).

15. Ventilateur radial selon l'une ou plusieurs des revendications 1 à 14,
caractérisé en ce que le disque de recouvrement postérieur (24) de la roue mobile (20) comporte un moyeu (21) relié de manière solidaire en rotation à l'arbre d'entraînement (22), au moyen d'une vis sans tête (82).

16. Ventilateur radial selon l'une ou plusieurs des revendications 1 à 15,
caractérisé en ce que l'arbre d'entraînement (22) est relié, du côté opposé à la roue mobile (20), à un rotor d'un moteur électrique (30), en particulier d'un moteur à courant continu sans collecteur, fixé sur la paroi d'extrémité postérieure (10) du boîtier.

17. Ventilateur radial selon l'une ou plusieurs des revendications 1 à 16,
caractérisé en ce que la roue mobile (20) est un élément moulé d'une seule pièce en une matière synthétique.

18. Ventilateur radial selon l'une ou plusieurs des revendications 1 à 17,
caractérisé en ce que le boîtier (4) est en métal.

19. Ventilateur radial selon l'une ou plusieurs des revendications 1 à 18,
caractérisé en ce que la partie antérieure (42) du boîtier est en aluminium moulé sous pression.

20. Ventilateur radial selon l'une ou plusieurs des revendications 1 à 19,
caractérisé en ce que le capot (44) du boîtier est en une tôle emboutie, de préférence une tôle fine aluminée au feu.

21. Ventilateur radial selon l'une ou plusieurs des revendications 1 à 20,
caractérisé en ce que la roue mobile (20) présente des pales mobiles (26) infléchies vers l'avant.
